# EUROPÄISCHE PATENTSCHRIFT

(11) **EP 0 703 593 B1**
(45) Veröffentlichungstag und Bekanntmachung des Hinweises auf die Patenterteilung: **28.02.2001**
(21) Anmeldenummer: 95250213.6
(22) Anmeldetag: 29.08.1995
(51) Int. Cl.: H01H 33/02, H02B 13/045

(54) **Polsäule eines elektrischen Leistungsschalters**
Polar column for an electrical circuit breaker
Colonne polaire pour un disjoncteur électrique

(30) Priorität: 20.09.1994 DE 4435359
(43) Veröffentlichungstag der Anmeldung: 27.03.1996
(73) Patentinhaber: SIEMENS AKTIENGESELLSCHAFT, 80333 München (DE)
(72) Erfinder: Meinherz, Manfred, D-13467 Berlin (DE)

(56) Entgegenhaltungen:
- WO-A-92/09997
- WO-A-92/11651
- CH-A- 270 123

## Beschreibung

Die Erfindung bezieht sich auf eine Polsäule eines elektrischen Leistungsschalters mit einen Isolierstoffgehäuse, mit einer in einen ersten Teil des Isolierstoffgehäuses angeordneten Unterbrechereinheit, einer in einem zweiten Teil des Isolierstoffgehäuses angeordneten, isolierenden Schaltstange zur Betätigung der Unterbrechereinheit und einem ersten und zweiten elektrischen Anschluß, wobei der erste elektrische Anschluß an dem dem ersten Teil des Isolierstoffgehäuses zugewandten Ende des zweiten Teils mantelseitig angeordnet ist wobei der erste Teil und der zweite Teil des Isolierstoffgehäuses in Längsrichtung der Polsäule einstückig zusammenhängen und wobei zur Durchführung des ersten Anschlusses in dem Isolierstoffgehäuse eine mantelseitige Öffnung vorgesehen ist.

Eine derartige Polsäule ist beispielsweise aus der WO 92/11651 und aus dem Siemens Prospekt "SF₆-Leistungsschalter 3AS1 123-145-170 KV,31,5...40 kA" bekannt.

Bei der bekannten Polsäule sind die aneinander angrenzenden Enden des ersten und des zweiten Teils des Isolierstoffgehäuses mit metallischen Flanschen versehen, die zur Herstellung einer Verbindung zwischen den beiden Teilen miteinander verschraubt sind. An dem dem oberen Teil des Isolierstoffgehäuses zugeordneten metallischen Flansch ist eines der Kontaktstücke der Unterbrechereinheit befestigt. Mittels des metallischen Flansches wird der durch die Unterbrechereinheit fließende Strom zur Außenseite des Isolierstoffgehäuses zu einem Anschluß geleitet.

Bei der bekannten Polsäule wird die Gasdichtigkeit der elektrischen Anschlüsse durch an den Isolierstoffgehäuseteilen befestigte Metallflansche gewährleistet. Das Isolierstoffgehäuse wird vor ort aus mehreren Teilen zusammengebaut.

Der vorliegenden Erfindung liegt die Aufgabe zugrunde, eine Polsäule der eingangs genannten Art zu schaffen, die kostengünstig, leicht zu montieren und zuverlässig gasdicht ist.

Die Aufgabe wird erfindungsgemäß dadurch gelöst, daß das Isolierstoffgehäuse gasdicht abgeschlossen ist und daß wenigstens der erste Teil des Isolierstoffgehäuses mittels wenigstens eines Durchführungselementes gasdicht gegen die mantelseitige Öffnung abgeschottet ist.

Dadurch, daß das Isolierstoffgehäuse einteilig ausgebildet ist, entfällt einerseits bei der Herstellung der konstruktive Aufwand für die Metallflansche zwischen den beiden Teilen des Isolierstoffgehäuses und der Arbeitsaufwand für die Montage dieser Metallflansche. Außerdem entfällt bei der Verbindung zwischen dem Isolierstoffgehäuse und den Metallflanschen der Aufwand für Dichtungen. Auch der Zusammenbau der beiden Teile des Isolierstoffgehäuses ist nicht mehr notwendig.

Es ist zum Abdichten des Isolierstoffgehäuses gegenüber der Öffnung wenigstens ein Durchführungselement notwendig, das beispielsweise aus Kunststoff oder aus Porzellan bestehen kann und an die Form des abzuschließenden Querschnittes angepaßt sein kann. Durch dieses Durchführungselement ist gasdicht ein Leiter durchgeführt, der im Inneren des Isolierstoffgehäuses mit der Unterbrechereinheit verbunden ist und an der Außenseite des Isolierstoffgehäuses einen elektrischen Anschluß darstellt. Der Leiter kann beispielsweise in das Durchführungselement eingeklebt oder eingegossen sein.

Es kann außerdem vorteilhaft vorgesehen sein, daß das Durchführungselement mittels einer elastomeren Dichtung, insbesondere in Form eines Gummirings an dem Isolierstoffgehäuse abgedichtet ist.

Das Durchführungselement kann zu diesen Zweck beispielsweise eine Nut aufweisen, in die ein Gummiring, beispielsweise ein O-Ring einlegbar ist.

Es kann aber auch vcrteilhaft vorgesehen sein, daß das Durchführungselement in das Isolierstoffgehäuse gasdicht eingeklebt ist.

Dies hat beispielsweise den Vorteil, daß das Durchführungselement mittels eines Klebers einerseits abgedichtet und andererseits mechanisch fixiert wird.

Eine weitere vorteilhafte Ausgestaltung der Erfindung sieht vor, daß als Durchführungselemente in axialer Richtung des Isolierstoffgehäuses zu beiden Seiten der Öffnung je ein Schottisolator vorgesehen ist.

Der jeweilige Schottisolator weist dann die Querschnittsfcrm des Innenraums des Isolierstoffgehäuses auf, so bei einem hohlzylindrischen Isolierstoffgehäuses beispielsweise die Form einer Kreisscheibe.

Es kann aber auch vorteilhaft vorgesehen sein, daß das Durchführungselement eine den Rand der Öffnung umgebende, an die Innenwand des Isolierstoffgehäuses angepaßte, insbesondere teilzylindrische Dichtfläche mit einer Dichtung aufweist.

In diesem Fall ist nur ein einziges Durchführungselement für eine Öffnung notwendig und dieses wird von der Innenseite des Isolierstoffgehäuses derart gegen die Öffnung gedrückt, daß die Dichtfläche den Rand der Öffnung angibt und daß der Leiter, der das Durchführungselement durchsetzt, durch die Öffnung hindurchragt.

Das Durchführungselement hat in diesem Fall beispielsweise bei einer hohlzylindrischen Form des Isolierstoffgehäuses die Gestalt eines zylindrischen oder teilzylindrischen Körpers, dessen zylindrische Außenfläche sich in etwa an die Innenfläche des Isolierstoffgehäuses anlegt. In der Außenfläche des Durchführungselements ist beispielsweise eine Nut vorgesehen, die einen geschlossenen Dichtring aufnimmt, der im montierten Zustand die Öffnung umgibt. Beispielsweise kann das Durchführungselement auch die Form eines Hohlzylinders aufweisen, der von der Schaltstange durchsetzt ist.

Eine weitere vorteilhafte Ausgestaltung der Erfindung sieht vor, daß das Durchführungselement als Hohlzylinder ausgebildet ist und in axialer Richtung auf beiden Seiten der Öffnung je eine Kolbendichtung aufweist, die an der Innenwand des Isolierstoffgehäuses gasdicht anliegt.

In folgenden wird die Erfindung anhand eines Ausführungsbeispiels in einer Zeichnung gezeigt und anschließend beschrieben.

Dabei zeigt
Figur 1 eine Polsäule in einer Gesamtansicht,
Figur 2 einen Teil eines erfindungsgemäßen Isolierstoffgehäuses mit einem einzigen Durchführungselement,
Figur 3 ein Durchführungselement aus der Figur 2,
Figur 4 einen Teil eines Isolierstoffgehäuses mit einem einzigen Durchführungselement mit zwei Kolbendichtungen,
Figur 5 schematisch einen Teil eines erfindungsgemäßen Isolierstoffgehäuses mit zwei Durchführungselementen.

In der Figur 1 ist schematisch der Gesamtaufbau einer Polsäule mit einer Unterbrechereinheit 19 und einer Antriebsstange 20 dargestellt.

Das Isolierstoffgehäuse 1, 2 ruht auf einem Basisgehäuse 21, in dem eine antreibbare Kurbel 22 ortsfest gelagert ist, die eine Zug- bzw. Schubbewegung auf die Antriebsstange 20 überträgt.

Das Isolierstoffgehäuse 1, 2 der Polsäule ist gasdicht mit dem Basisgehäuse 21 verbunden und mittels Dichtungen 23 gasdicht abgeschlossen.

An seinem oberen Ende ist das Isolierstoffgehäuse durch eine Deckplatte 24 ebenfalls mittels Dichtungen gasdicht abgeschlossen. Die Deckplatte 24 trägt einen zweiten elektrischen Anschluß 25, der mittels der Deckplatte 24 mit der Unterbrechereinheit 19 verbunden ist.

Die Unterbrechereinheit 19 besteht in an sich bekannter Weise aus einen Doppeldüsenschalter mit zwei einander in festem Abstand gegenüberstehender Kontaktstücken 27 28 und einem Überbrückungskontaktstück 26, das die Kontaktstücke 27, 28 im Einschaltzustand leitend überbrückt. Außerdem ist eine Kolben-Zylinderanordnung mit einem Kompressionszylinder 29 und einem feststehenden Kompressionskolben 30 zur Bereitstellung von komprimiertem Löschgas vorgesehen. Das obere Ende der Schaltstange 20 ist mit dem Überbrückungskontaktstück 26 und dem Kompressionszylinder 29 verbunden und treibt diese während des Schaltvorgangs an. Der der Schaltstange 20 zugewandte Kontakt 28 ist auf einer Metallplatte 31 befestigt, die ihrerseits an dem Durchführungselement 14 befestigt ist. Über diese Platte 31 wird auch der elektrische Kontakt von dem ersten Anschluß 18 zu dem Kontaktstück 28 hergestellt.

Gemäß den Figuren 2 und 3 ist ein einziges Durchführungselement 14 in Form eines Rohrstückes bzw. Hohlzylinders vorgesehen. Dieses weist eine zylindrische Außenoberfläche auf, deren Durchmesser dem Innendurchmesser des hohlzylindrischen Isolierstoffgehäuses 1, 2 angepaßt ist. Das Durchführungselement 14 muß etwas kleiner sein als der Innenraum des Isolierstoffgehäuses 1, 2, so daß es in dieses eingeschoben werden kann.

Das Durchführungselement 14 weist eine ringförmige Nut 15 auf, in die eine ringförmige Gummidichtung 16 eingelegt wird. Die Dichtung 16 umgibt im nontierten Zustand die Öffnung 4 in dem Isolierstoffgehäuse 1, 2 und liegt auf dem Rand der Öffnung 4 gasdicht auf. Auf diese Weise schließt das Durchführungselement 14 die Öffnung gasdicht ab. Das Durchführungselement 14 kann beispielsweise aus Metall besteben, so daß ein elektrischer Leiter 17 auf der Innenseite des Durchführungselementes 14 angeschlossen und mit der nicht dargestellten Unterbrechereinheit verbunden werden kann. Auf der Außenseite ist das Durchführungselement 14 mittels einer Verschraubung mit dem ersten elektrischen Anschluß 18 verbunden. Hierzu weist das Durchführungselement 14 Gewindebohrungen 19 auf.

Die Schaltstange 20 muß in diesem Fall keine gasdichten Durchführungen passieren und kann beispielsweise die Antriebsenergie durch eine axiale Schub- oder Zugbewegung auf die Unterbrechereinheit übertragen.

In der Figur 4 ist ein Durchführungselement 32 gezeigt, das dem in der Figur 2 gezeigten ähnelt. Gleichartige Teile sind in beiden Figuren mit gleichen Bezugszeichen versehen.

Das Durchführungselement 32 ist mittels zweier an seinem Umfang unlaufender Gummidichtungen 33, 34 zu beiden Seiten der Öffnung 4, in axialer Richtung des Isolierstoffgehäuses 1, 2 gesehen, gasdicht an der zylindrischen Innenwand des Isolierstoffgehäuses 1, 2 abgedichtet. Die Gummidichtungen werden in Nuten des Durchführungselementes 32 aufgenommen. Die Bearbeitung solcher umlaufender Nuten ist einfacher als bei einer Nut auf einer zylindrischer Oberfläche, wie beispielsweise in der Figur 2 gezeigt.

In der Figur 5 ist oben der erste Teil 1 und unten der zweite Teil 2 eines Isolierstoffgehäuses dargestellt. Zwischen dem ersten Teil 1 und dem zweiten Teil 2 ist ein erster elektrischer Anschluß 3 angeordnet, der eine Öffnung 4 des Isolierstoffgehäuses 1, 2 durchsetzt.

Zum gasdichten Abschluß der Öffnung 4 gegenüber dem Innenraum des Isolierstoffgehäuses 1, 2 sind zwei Durchführungselemente 5, 6 vorgesehen, die beispielsweise aus Gießharz bestehen und mittels Dichtungsringen 7, 8 aus Gummi an der Innenwand des Isolierstoffgehäuses 1, 2 abgedichtet sind. Das Durchführungselement 5 ist von einem elektrischen Leiter 9 durchsetzt, der einerseits mit dem ersten elektrischen Anschluß 3, andererseits mit einer in der Figur 1 nicht dargestellten, im ersten Teil 1 des Isolierstoffgehäuses angeordneten Unterbrechereinheit verbunden ist. Der Leiter 9 ist mit dem elektrischen Anschluß 3 beispielsweise mittels einer Schraubverbindung leitend verbunden.

Die Durchführungselemente 5, 6 sind von einer Schaltstange 10 aus Isolierstoff durchsetzt, die die Antriebsbewecung von dem zweiten Teil 2 des Isolierstoffgehäuses aus zu der Unterbrechereinheit innerhalb des ersten Teils 1 des Isolierstoffgehäuses überträgt. Dies kann beispielsweise durch eine Drehung der Schaltstange um ihre Längsachse erfolgen. Die Schaltstange 10 ist innerhalb der Durchführungselemente 5, 6 mittels Dichtungen 11, 12 abgedichtet.

Das Isolierstoffgehäuse kann beispielsweise aus Porzellan bestehen, es ist jedoch auch möglich, es als Kunststoffrohr, insbesondere als faserverstärktes Kunststoffrohr mit einem Silikongummiüberzug auszubilden, wobei die Schirmrippen 13 in den Silikongummiüberzug integriert sein können.

## Patentansprüche

1. Polsäule eines elektrisches Leistungsschalters mit einem Isolierstoffgehäuse (1,2), mit einer in einem ersten Teil (1) des Isolierstoffgehäuses (1,2) angeordneten Unterbrechereinheit (19), einer in einem zweiten Teil (2) des Isolierstoffgehäuses (1,2) angeordneten, isolierenden Schaltstange (10,20) zur Betätigung der Unterbrechereinheit (19) und mit einem ersten und zweiten elektrischen Anschluß (3,18,25), wobei der erste elektrische Anschluß (3,18) an dem dem ersten Teil (1) des Isolierstoffgehäuses (1,2) zugewandten Ende des zweiten Teils (2) mantelseitig angeordnet ist, wobei der erste Teil (1) und der zweite Teil (2) des Isolierstoffgehäuses (1,2) in Längsrichtung der Polsäule einstückig zusammenhängen und wobei zur Durchführung des ersten Anschlusses (3,18) in dem Isolierstoffgehäuse (1,2) eine mantelseitige Öffnung (4) vorgesehen ist,
**dadurch gekennzeichnet**, daß
das Isolierstoffgehäuse gasdicht abgeschlossen ist und daß wenigstens der erste Teil (1) des Isolierstoffgehäuses (1,2) mittels wenigstens eines Durchführungselementes (5,6,14, 32) gasdicht gegen die mantelseitige Öffnung (4) abgeschattet ist.

2. Polsäule nach Anspruch 1,
**dadurch gekennzeichnet**, daß
das/die Durchführungselement/e (5,6,14) mittels einer elastomeren Dichtung (7,8,16), insbesondere in Form eines Gummiringes an dem Isolierstoffgehäuse (1,2) abgedichtet ist/sind.

3. Polsäule nach Anspruch 1,
**dadurch gekennzeichnet**, daß
das/die Durchführungselement/e (5,6,14) in das Isolierstoffgehäuse (1,2) gasdicht eingeklebt ist/sind.

4. Polsäule nach Anspruch 1 oder einem der folgenden,
**dadurch gekennzeichnet**, daß
als Durchführungselemente (5,6) in axialer Richtung des Isolierstoffgehäuses (1,2) zu beiden Seiten der Öffnung (4) je ein Schottisolator vorgesehen ist.

5. Polsäule nach einem der Ansprüche 1 bis 3,
**dadurch gekennzeichnet**, daß
das Durchführungselement (14) eine den Rand der Öffnung (4) umgebende, an die Innenwand des Isolierstoffgehäuses (1,2) angepaßte, insbesondere teilzylindrische Dichtfläche mit einer Dichtung (16) aufweist.

6. Polsäule nach einen der Ansprüche 1 bis 3,
**dadurch gekennzeichnet**, daß
das Durchführungselement (32) als Hohlzylinder ausgebildet ist und in axialer Richtung auf beiden Seiten der Öffnung (4) je eine Kolbendichtung aufweist, die an der Innenwand des Isolierstoffgehäuses (1, 2) gasdicht anliegt.

## Claims

1. Pole column of an electric circuit breaker having an insulating case (1, 2), having an interrupter unit (19) arranged in a first portion (1) of the insulating case (1, 2), an insulating switch rod (10, 20) arranged in a second portion (2) of the insulating case (1, 2) for actuating the interrupter unit (19), and having first and second electrical terminals (3, 18, 25), the first electrical terminal (3, 18) being arranged on the casing side on the end of the second portion (2) that faces the first portion (1) of the insulating case (1, 2), the first portion (1) and the second portion (2) of the insulating case (1, 2) being joined together in one piece in the longitudinal direction of the pole column, and a casing-side opening (4) being provided in the insulating case (1, 2) for the lead-through of the first terminal (3, 18), characterised in that the insulating case is closed in a gastight manner, and in that at least the first portion (1) of the insulating case (1, 2) is sealed off in a gastight manner with respect to the casing-side opening (4) by means of at least one lead-through element (5, 6, 14, 32).

2. Pole column according to claim 1, characterised in that the lead-through element/s (5, 6, 14) is/are sealed by means of an elastomeric seal (7, 8, 16), in particular in the form of a rubber ring, on the insulating case (1, 2).

3. Pole column according to claim 1, characterised in that the lead-through elements (5, 6, 14) is/are glued into the insulating case (1, 2) in a gastight manner.

4. Pole column according to claim 1 or one of the following, characterised in that provided as lead-through elements (5, 6), on either side of the opening (4) in the axial direction of the insulating case (1, 2), is a respective partition insulator.

5. Pole column according to one of claims 1 to 3, characterised in that the lead-through element (14) has an in particular partially cylindrical sealing surface having a seal (16), which sealing surface surrounds the edge of the opening (4) and is matched to the inside wall of the insulating case (1, 2).

6. Pole column according to one of claims 1 to 3, characterised in that the lead-through element (32) is constructed as a hollow cylinder, and, on either side of the opening (4) in the axial direction, has a respective piston ring, which rests in a gastight manner on the inside wall of the insulating case (1, 2).

## Revendications

1. Colonne polaire d'un disjoncteur électrique comportant un boîtier (1, 2) en matériau isolant, comportant une unité (19) d'interrupteur montée dans une première partie (1) du boîtier (1, 2) en matériau isolant, une tige (10, 20) de commutation isolante, montée dans une deuxième partie (2) du boîtier (1, 2) en matériau isolant, pour actionner l'unité (19) d'interrupteur, et comportant une première et une deuxième borne (3, 18, 25) électrique, la première borne (3, 18) électrique étant montée à l'extrémité de la deuxième partie (2) tournée vers la première partie (1) du boîtier (1, 2) en matériau isolant, sur la face latérale, la première partie (1) et la deuxième partie (2) du boîtier (1, 2) en matériau isolant étant d'un seul tenant dans la direction longitudinale de la colonne polaire et une ouverture (4) étant ménagée, pour la traversée de la première borne (3, 18), dans le boîtier (1, 2) en matériau isolant, sur la surface latérale, caractérisée en ce que le boîtier en matériau isolant est fermé de manière étanche au gaz et en ce que au moins la première partie du boîtier (1, 2) en matériau isolant est cloisonnée de manière étanche au gaz par rapport à l'ouverture (4) sur la surface latérale au moyen d'au moins un élément (5, 6, 14, 32) de traversée.

2. Colonne polaire suivant la revendication 1, caractérisée en ce que l'élément ou les éléments (5, 6, 14) de traversée est ou sont rendus étanches au moyen d'une garniture (7, 8, 16) d'étanchéité élastomère, notamment en forme d'une bague en caoutchouc sur le boîtier (1, 2) en matériau isolant.

3. Colonne polaire suivant la revendication 1, caractérisée en ce que l'élément ou les éléments (5, 6, 14) de traversée est collé ou sont collés de manière étanche au gaz dans le boîtier (1, 2) en matériau isolant.

4. Colonne polaire suivant la revendication 1 ou une des suivantes, caractérisée en ce qu'il est prévu que les éléments (5, 6) de traversée dans la direction axiale du boîtier (1, 2) en matériau isolant, de part et d'autre de l'ouverture (4), chaque fois un isolateur étanche.

5. Colonne polaire suivant l'une des revendications 1 à 3, caractérisée en ce que l'élément (14) de traversée comporte une surface d'étanchéité entourant le bord de l'ouverture (4), adaptée à la paroi intérieure du boîtier (1, 2) en matériau isolant, notamment partiellement cylindrique, avec une garniture (16) d'étanchéité.

6. Colonne polaire suivant l'une des revendications 1 à 3, caractérisée en ce que l'élément (32) de traversée est réalisé en cylindre creux et comporte dans la direction axiale, de part et d'autre de l'ouverture (4), chaque fois une garniture d'étanchéité de piston qui s'applique de manière étanche au gaz à la paroi intérieure du boîtier (1, 2) en matériau isolant.
